# EUROPÄISCHE PATENTSCHRIFT

(11) **EP 0 281 046 B1**
(45) Veröffentlichungstag und Bekanntmachung des Hinweises auf die Patenterteilung: **25.09.1991**
(21) Anmeldenummer: 88102969.8
(22) Anmeldetag: 27.02.1988
(51) Int. Cl.: E04G 11/02

(54) **Schalung für das Giessen von Gebäudeteilen**
Mould for the pouring of building parts
Coffrage pour le coulage des parties de bâtiments

(30) Priorität: 28.02.1987 DE 3706597
(43) Veröffentlichungstag der Anmeldung: 07.09.1988
(73) Patentinhaber: FREI & EGGER AG, CH-9434 Au/Sg (CH)
(72) Erfinder: Frei, Peter, CH-9443 Widnau (CH)
(74) Vertreter: Hiebsch, Gerhard F., Dipl.-Ing.

(56) Entgegenhaltungen:
- AT-B- 332 097
- DD-A- 90 862
- DE-A- 1 811 186
- DE-C- 903 627
- FR-A- 2 375 408
- FR-A- 2 504 580

## Beschreibung

Die Erfindung betrifft eine Schalung mit Zwei einen Gießraum begrenzenden Schalungswänden, die mehrere aneinander-grenzende Schaltafeln, diese an der Schalungsaußenfläche stützende Trägerprofile sowie Aussteifungselemente aufweist.

Eine Schalung dieser Art offenbart die DD-A-90 862 anhand einer speziellen Konstruktion für Raumschalwerke; ein Querprofil aus mehreren Längsteilen wird mittels einer Gewindestange gestützt, die drehbar in ein Joch des Querprofils einerseits sowie in ein mehrere Gelenke aufweisendes Scherenorgan einer Spreizstange anderseits eingeschraubt ist. Letztere wird zwischen zwei Wandschalungen oder in einem besonderen Rahmen festgelegt, der auch jenes Querprofil aufnimmt und gegebenfalls statt des Joches mit einem zusätzlichen Scherenorgan versehen ist.

Die FR-A-2504 580 zeigt eine Schalung, die sowohl in ihrer vertikalen Erstreckung als auch in wenigstens einer horizontalen Richtung längenveränderlich ausgebildet ist.

Die CH-PS 574 553 beschreibt eine Schalung mit Schaltafeln, die mit ihren winkelförmig abgebogenen Längskanten aneinandergefügt und durch Keile festgelegt sind. Diese Keile greifen in Schlitze von parallel übereinanderstehenden Lochlaschen beider Schaltafeln ein und durchsetzen gegebenenfalls noch eine doppelt gelochte Verbindungslasche. Diese Schalung ist in ihrem Aufbau kompliziert und nur für bestimmte Einsatzzwecke zu verwenden.

Angesichts dieser Gegebenheiten hat sich der Erfinder das Ziel gesetzt, eine gattungsgemäße Schalung der eingangs erwähnten Art so auszubilden, daß eine möglichst vielfältige Einsatzmöglichkeit gegeben sowie die Handhabung gerade im Hinblick an die Anpassungsfähigkeit der Schalung einfach ist. Darüber hinaus soll trotz der Variabilität der Schalung deren Standfestigkeit eine sichere Betonierarbeit gewährleisten.

Zur Lösung dieser Aufgabe führt die Lehre nach dem Patentanspruch 1. Bei der eingangs beschriebenen Schalung sind also jeweils zwei -- lösbare Trägerabschnitte in einem Rastermaß oder einem Mehrfachen davon enthaltende -- in Einbaulage vertikale Trägerprofile nahe ihrer oberen sowie ihrer unteren Enden durch teleskopartig verlängerbar ausgebildete First- oder Querprofile zu einem Rahmen verbunden, der im Rastermaß höhenveränderlich sowie durch diagonale Spannelemente ausgesteift ist. Zudem ist diese Schalung sowohl in ihrer vertikalen Erstreckung als auch in wenigstens einer horizontalen Richtung im Rastermaß -- wie an sich bekannt -- längenveränderlich ausgebildet. Ein solches Rahmenfeld trägt dem Wunsch nach optimaler Anpassungsfähigkeit der Gerüstausmaße an das jeweilige Bauvorhaben Rechnung und bildet einen wesentlichen Teil des erfindungsgemäßen Schalgerüstes.

Weitere vorteilhafte Ausgestaltungen sind den Unteransprüchen zu entnehmen.

Als günstig für die vertikale Längenveränderung hat es sich erwiesen, die Trägerprofile mit lösbaren Trägerabschnitten im Rastermaß oder einem Mehrfachen davon zu versehen. Auch kann das Firstprofil Trägerabschnitte sowie einen diese mit einem endwärtigen Trägerstück verbindenden T-Träger aufweisen.

Nach einem weiteren Merkmal der Erfindung ist das untere Querprofil mit axial ineinandergreifenden Rohrteilen versehen und durch Ansatzteile verlängert. Das Firstprofil und/oder das Querprofil ruht vorteilhafterweise mit endwärtigen Zapfen an den I-Trägern; diese Zapfen durchsetzen die Innenflansche der Träger und sind gegen diese verkeilt.

Diese erfindungsgemäße Schalung enthält in an sich bekannter Weise eine Deckenschale, da Seitenwände und Decke des Gebäudes gleichzeitig gegossen werden sollen. Diese Deckenschale ruht zum einen auf den beschriebenen Firstprofilen, zum anderen auf Seitenprofilen, die entlang der Seitenwände der Schalung verlaufen und auf den I-Trägern aufliegen. An den Schalungsecken sind die Seitenprofile durch Eckstücke miteinander verbunden, die eine breite Auflagefläche für die Deckenschale anbieten und damit ein mögliches Durchhängen in den Ecken hint anhalten.

Von besonderer Bedeutung für das erfindungsgemäße Schalungssystem sind Schaltafeln mit an einer Längskante verlaufenden Hohlprofilen, welche an ihrer Längskante überlappen und damit das Anlegen der freien Kante der benachbarten Schaltafel ermöglichen. Darüberhinaus ist die Schaltafel mit bevorzugt zwei Schwenkstreifen oder Schwenkriegeln versehen, welche jeweils in geringem Abstand zu einer der Seitenkanten angelenkt sind. Der Abstand zur Seitenkante ist so bemessen, daß die Schwenkstreifen in Einbaulage der Schaltafel über den dieser anliegenden Flansch eines vertikalen Profiles geschwenkt werden können, welches den durch die benachbarten Seitenkanten entstehenden Stoß überdeckt. Dieses vertikale Profil ist erfindungsgemäß mit abstehenden Rastzapfen versehen, welche von Rastausnehmungen der Schwenkstreifen aufgenommen werden und dann eine sichere Verriegelung ermöglicht.

Außerdem werden erfindungsgemäße Stützprofile eingesetzt, wobei jeweils zwei dieser Stützprofile beidseits der Schalung einander gegenüberstehen und die Hohlprofile der Schaltafeln vertikal übergreifen. Diese Stützprofilpaare sind jeweils von -- die Schalung durchsetzenden -- Rödelbolzen zu einem leiterartigen Spannteil ergänzt.

Damit ergeben sich für die erfindungsgemäße Schalung drei unterschiedliche Vertikalelemente, nämlich zum einen die I-Träger, zum anderen die Stützprofile vor den Hohlprofilen der Schaltafeln und darüberhinaus die Profile, welche die vertikalen Stöße zwischen den Schalungsplatten abdecken und gleichzeitig deren Verriegelung ermöglichen. Diesen drei unterschiedlichen Vertikalprofilen kommen verschiedene Aufgaben zu. Die I-Träger bilden die Grundrahmen der Schalung und stehen in verhältnismäßig großem Abstand zueinander. Die Stützprofile halten die Schaltafeln an den beiden Enden ihrer Hohlprofile. Die vertikalen Abdeckprofile schließlich sind für das Verschließen der Stöße und das Verriegeln der Schaltafeln vorgesehen, haben also ansonsten keine tragende Funktion.

Selbständig Schutz begehrt wird für eine Anorndung einer seitlichen Absegelung der Schalung, deren Kern von einem Klemmelement gebildet wird, welches an einen Außenflansch eines I-Trägers angelegt wird und von dem eine angelenkte Schrägstütze ausgeht, die andernends gegen einen Erdhang od.dgl. abgestützt zu werden vermag.

Erfindungsgemäß weist das Klemmelement als Klemmschloß zwei den Außenflansch an dessen Seitenkanten übergreifende Gehäuseplatten auf, in denen ein jene Schrägstütze radial durchsetzender Achsbolzen lagert, der an einem Ende mit einem radialen Drehhebel fest verbunden ist. Die Gehäuseplatten sind erfindungsgemäß jeweils mit einem innenliegenden Backensteg od.dgl. versehen, welche in Einbaulage den inneren Flanschflächen des I-Trägers anliegen und denen an der äußeren Flanschfläche jeweils ein bewegbares Klemmgegenstück gegenüberliegt. Dieses ist vorteilhafterweise als exzentrisch gelagerte Scheibe ausgebildet, welche fest auf jenem Achsbolzen sitzt und durch dessen Drehen auf den Außenflansch aufgedrückt oder von letzterem weggezogen werden kann. Damit ist eine sehr einfache und wirksame Befestigungsmöglichkeit für das Klemmschloß gefunden.

Das freie Ende der Schrägstütze ist nach einem weiteren Merkmal der Erfindung mit einem Querbolzen ausgerüstet, der an seinen beiden Enden Radialbohrungen zur Aufnahme von Teilen eines Erdankers od.dgl. anbietet.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1: einen schematisierten Querschnitt durch Teile einer Schalung gemäß Schnittlinie I - I in Fig. 2;
- Fig. 2: die Draufsicht auf eine Schalung;
- Fig. 3: einen vergrößerten Querschnitt durch ein Detail der Fig. 1 nach deren Linie III-III;
- Fig. 4: einen vertikalen Längsschnitt durch einen Teil der Schalung nach deren Füllung mit Beton;
- Fig. 5: eine zu Fig. 4 in einem Winkel von 90° gedrehte Ansicht;
- Fig. 6: einen vergrößerten Schnitt durch ein Detail der Fig. 5 nach deren Linie VI - VI;
- Fig. 7: die Stirnansicht einer Schalungsplatte;
- Fig. 8: die Frontansicht zu Fig. 7;
- Fig. 9: den vergrößerten Teilschnitt durch Fig. 8 nach deren Linie IX - IX;
- Fig. 10: eine schematisierte Seitenansicht zu einer weiteren Ausführung der Schalung;
- Fig. 11: ein vergrößertes Detail aus Fig. 10;
- Fig. 12: einen Längsschnitt durch Fig. 11.

Die Seitenwände einer Schalung 10 rechteckigen Grundrisses bestehen aus einer Innenwand 11 und einer dazu in Abstand a (von hier etwa 20 cm) errichteten Außenwand 12, die beide durch außenliegende, in Einbaulage vertikale I-Träger 14 gestützt sind.

Die vertikalen I-Träger 14 sind im dargestellten Ausführungsbeispiel aus Trägerabschnitten 14ₐ einer beispielsweisen Länge i₁ = 200 cm, 14_{b} (i₂ = 75 cm) und 14_{c} (i₃ = 50 cm) zusammengesetzt. In Fig. 1, rechts, sind weitere Längenbeispiele -- mit einem Trägerabschnitt 14_{d} der Länge i₄ von 25 cm -- gezeigt. Diese Trägerabschnitte 14ₐ bis 14_{d} sind nach oben hin durch Kopfplatten 18 abgedeckt und nach unten hin durch Fußplatten 17, die entsprechend dem in Fig. 1 vergrößert wiedergegebenen Ausschnitt einer Frontansicht des I-Trägers 14 seitlich von diesem abkragen. Der lange oberste Trägerabschnitt 14ₐ weist an seinem in Einbaulage oberen Ende jeweils eine nach innen ragende Kragplatte 18ₐ auf, an welche eine Kante einer vertikal verlaufenden Eckplatte 19ₐ angeschweißt ist, diese ist an einer anderen Kante mit dem Innenflansch 15 des I-Trägers 14 verbunden.

Auf zwei miteinander fluchtenden Kragplatten 18ₐ von zwei beidseits des Gerüstinnenraumes 20 vorgesehenen I-Trägern 14 ruht ein gemeinsamer Firstträger 22, der ein Sockelstück aus hier zwei Trägerabschnitten 14_{c} und einem Anschlußabschnitt 23 für einen T-Träger 24 aufweist. Letzterer ist andernends mit einem Trägerstück 25 bei 26 verschraubt und zur Längenänderung des Firstträgers 22 auswechselbar. Die einstellbare Länge ist durch ein Rastermaß n von 25 cm bestimmt.

Auf der Kopfplatte 18ₐ ruht auch ein Seitenträger 28, der sich an die Innenwand 11 anschmiegt.

Die unteren Enden des in Fig. 1 erkennbaren Paares von I-Trägern 14 verbindet ein Teleskopbaum 30 aus zwei axial ineinander verschiebbaren Rohrstücken 30ₐ, 30_{b} mit Ergänzungsrohrstücken 30_{c}. Dieser Teleskopbaum 30 und das endwärtige Ergänzungsrohrstück 30_{c} weisen einen den Innenflansch 15 des I-Trägers 14 durchgreifenden Axialzapfen 31 auf, der in nicht dargestellter Weise an der Innenseite des Innenflansches 15 von einem Stellkeil durchsetzt ist. An den in Fig. 3 verdeutlichten Vierkantrohren des Teleskopbaumes 30 sind Verstärkungsplatten 32 an den Stellen verschweißt, wo Bohrungen 33 für einen nicht dargestellten Verbindungsbolzen vorgesehen sind.

Der beschriebene Rahmen 14, 22, 30 ist durch Diagonalseile 34 verspannt, die in den Eckplatten 19, 19ₐ verankert sind und deren Kreuzungspunkt Z in einen Abstand b (= 200 cm) von der Innenwand 11 verläuft.

In Fig. 1, rechte Seite, oben, ist eine benachbarte Schalung mit ihrer Innenwand 11ₙ, ihrem Firstträger 22 und einem Seitenträger 28 angedeutet. Die auf letzteren aufliegende Deckenschale ist mit 36 bezeichnet.

Außerdem ist in Fig. 1 mit den Bezugszahlen 11ʹ, 14ʹ, 30ʹ, 34ʹ ein im Rastermaß liegendes und bezüglich der Bauhöhe kleineres Ausführungsbeispiel skizziert.

In Fig. 2 sind Eckstücke 38 zwischen rechtwinklig zueinander benachbarten Seitenträgern 28 vorgesehen sowie bei 39 ein Zwischenstück im Bereich der künftigen Mittelwand 40. An letzterer durchsetzen axial lange Spannelemente 42 die Schalung 10.

Daß die Schalung 10 auch in ihrer horizontalen Erstreckung in einem Rastermaß zu verändern ist, deuten die Schalungsstufen 10ʹ, 10ʺ in Fig. 2 an.

Im Vertikalschnitt der Fig. 4 ist eine gegossene Betonwand 41 mit gleichzeitig angegossener Decke 41ₐ noch von der Schalung 10 umgeben; Innenwand 11 und Außenwand 12 sind durch Rödelbolzen 27 verbunden, welche jeweils ein Paar von Gewindehülsen 27ₐ tragen.

Hier wird deutlich, daß sowohl Innenwand 11 als auch Außenwand 12 aus einzelnen Schaltafeln 44 zusammengesetzt sind, deren jede an ihrer Unterkante 45 ein dazu paralleles Hohlprofil 46 trägt, welches den bei 45 entstehenden Tafelstoß überlappt. Die in Einbaulage vertikalen Seitenkanten der Schaltafeln 44 sind durch ein vertikales Sonderprofil 48 aus Leichtmetall I-förmigen Querschnittes abgedeckt, wobei Schwenkstreifen 51 der Schaltafel 44 in Einbaustellung den Druckflansch 49 des Sonderprofils 48 übergreifen.

In Fig. 5 ist ein weiteres Stützprofil 52 zu erkennen, welches außenseitig an die Hohlprofile 46 der Schaltafeln 44 angedrückt und von jenen Rödelbolzen 27 durchsetzt ist.

In der Zeichnung nicht wiedergegeben ist, daß entsprechend den Ausführungen zu Fig. 1, 2 durch Verwendung unterschiedlicher Schaltafeln die Gesamthöhe von Innenwand 11 und Außenwand 12 veränderbar ist; in Fig. 4, 5 ist eine verkürzte Schaltafel 44ₐ einer Höhe h₁ zu erkennen, wobei diese Höhe h₁ etwa einem Drittel der Höhe h der anderen Schaltafeln 44 entspricht. Vertikalstreben bzw. Stützprofile 52 dieser Art sind teleskopartig verlängerbar; eine diesbezügliche Verbindungsstelle zeigt Fig. 6 mit zwei äußeren Hohlprofilen 54, die nach außen hin jeweils mit einer Deckplatte 55 versehen sind. Ein querschnittlich I-förmiger Innenträger 56 umgreift teilweise jene Hohlprofile 54 bis zu deren Deckplatte 55 hin. Der Innenträger 55 und die beiden außenliegenden Hohlprofile 54 sind von einem Bolzen 58 durchsetzt.

Fig. 7 zeigt eine einzelne Schaltafel 44 mit ihrem Hohlprofil 46, welches parallel zur Unterkante 45 verläuft und diese übergreift. Nahe der Oberkante 43 ist mittels einer Schraube 60 jener Schwenkstreifen oder -riegel 51 festgelegt, welcher dank wenigstens eines Unterlegstreifens 59 in einem Abstand e zur Schaltafelfläche verläuft und eine Randausnehmung 61 aufweist, welche in Einbaustellung über nicht gezeigte Bolzen des Druckflansches 49 geschwenkt wird.

Insgesamt ergibt sich damit eine sehr variable Kombinationsmöglichkeit für die erfindungsgemäße Schalung.

Fig. 10 zeigt das Prinzip einer seitlichen Abstützung der Schalung 10 gegen einen geneigten Hang H. Innenflansch 15 und Außenflansch 16 des I-Trägers 14 sind hier aus Gründen besserer Uebersicht überhöht dargestellt.

Wie insbesondere Fig. 12 erkennen läßt, ist mit dem Außenflansch 16 ein Klemmschloß 66 lösbar verbunden. Mit diesem ist mittels eines Achsbolzens 68 ein Stützprofil 70 schwenkbar verbunden, welches an seinem anderen Ende einen Haltezapfen 72 mit zwei endwärtigen Bohrungen 73 trägt. Letztere nehmen einen U-Bügel als Erdanker auf, der in Fig. 10 mit 74 bezeichnet ist. Im übrigen mißt die Länge t des Stützprofiles 70 hier etwa 150 cm.

Das Klemmschloß 66 weist zwei äußere Gehäuseplatten 76 auf, deren Innenabstand der Flanschbreite q entspricht, so daß der Außenflansch 16 von den durch jenen Achsbolzen 68 verbundenen Gehäuseplatten 76 umfaßt werden kann; angeschweißte Backenstege 77 ragen von den Innenseiten der Gehäuseplatten 76 ab und dienen als Anschlag für den Außenflansch 16. Als Gegenbacke dienen zwei kreisförmige Scheiben 78, die auf jenem Achsbolzen 68 exzentrisch gelagert sind, d.h. der Scheibenmittelpunkt M ist um ein Maß y aus der Achslinie A des Achsbolzens 68 heraus versetzt. Hierdurch ist es möglich, bei einem Drehen des Achsbolzens 68 mittels eines Handgriffes 71 den Außenflansch 16 zwischen Backensteg 77 und Exzenterscheibe 78 festzuklemmen. Da das Stützprofil 70 -- unter Zwischenschaltung von Distanzscheiben 69 -- mit seinem durch eine Hülse 79 verstärktem Ende ebenfalls auf dem Achsbolzen 68 sitzt, ist eine einfache, jedoch sehr wirksame Abstützungseinrichtung für die I-Träger 14 vorhanden, diese -- wie gesagt -- den Außenflansch 16 beidseits des Steges 13 des I-Trägers 14 umgreift.

## Patentansprüche

1. Schalung (10) mit zwei einen Gießraum (20) begrenzenden Schalungswänden (11 ,12), die mehrere aneinandergrenzende Schaltafeln (44), diese an der Schalungsaußenfläche stützende Trägerprofile (14) sowie Aussteifungselemente (34) aufweist,
dadurch gekennzeichnet,
daß jeweils zwei lösbare Trägerabschnitte (14_{d};14_{b};14_{c}) in einem Rastermaß (i₄) oder einem Mehrfachen davon enthaltende in Einbaulage vertikale Trägerprofile (14) nahe ihrer oberen sowie ihrer unteren Enden durch teleskopartig verlängerbar ausgebildete First- oder Querprofile (22,30) zu einem Rahmen verbunden sind, der im Rastermaß höhenveränderlich sowie durch diagnonale Spannelemente (34) ausgesteift ist, und daß die Schalung (10) sowohl in ihrer vertikalen Erstreckung als auch in wenigstens einer horizontalen Richtung im Rastermaß längenveränderlich ausgebildet ist.

2. Schalung nach Ansprüch 1, dadurch gekennzeichnet, daß das Firstprofil (22) Trägerabschnitte (14_{c}) sowie einen diese mit einem endwärtigen Tragstück (25) verbindenden T-Träger (24) aufweist.

3. Schalung nach Anspruch 1 oder 2, dadurch gekennzeichnet, daß das untere Querprofil (30) axial ineinandergreifende Rohrteile (30ₐ, 30_{b}) aufweist und durch Ansatzstücke (30_{c}) in Rohrform verlängert ist.

4. Schalung nach einem der Ansprüche 1 bis 3, dadurch gekennzeichnet, daß Firstprofil (22) und/oder Querprofil (30) mit endwärtigen Zapfen (31) die Innenflansche (15) der I-Träger (14) durchgreifen/ durchgreift und gegen diese verkeilt sind/ist und/oder, daß die diagonalen Spannelemente (34) des Rahmenfeldes an fahnenartigen Ankerblechen (19, 19ₐ) oder dergleichen angreifen.

5. Schalung nach einem der Ansprüche 1 bis 4, dadurch gekennzeichnet, daß auf ineinander etwa fluchtenden I-Trägern (14) einer Schalungswand Seitenprofile (28) aufliegen, welche rechtwinklig zu den Firstprofilen (22) verlaufen und mit diesen eine Deckenschale (36) tragen, wobei gegebenenfalls die Seitenprofil (28) an den Ecken durch eine Auflage für die Deckenschale (36) bildende Eckstücke (38) verbunden sind.

6. Schalung nach einem der Ansprüche 1 bis 5, dadurch gekennzeichnet, daß die Schaltafel (44) an ihrer einen Längskante (45) ein diese parallel überlappendes Hohlprofil (46) aufweist sowie wenigstens einen schwenkstreifen (51), der mit einer Rastausnehmung (61) über Rastelemente an dem der Schaltafel anliegenden Flansch eines vertikalen Deckprofils (48) führbar ist.

7. Schalung nach einem der Ansprüche 1 bis 6, dadurch gekennzeichnet, daß zwei beidseits der Schalung gegenüberstehende Stützprofile (52) die Hohlprofile (46) vertikal übergreifen und, gemeinsam von Rödelbolzen (27) durchsetzt, ein leiterartiges Spannteil für die Schalung (10) bilden.

8. Schalung nach einem der Ansprüche 1 bis 7, dadurch gekennzeichnet, daß an einem Außenflansch (16) des I-Trägers (14) und/oder des Stützprofiles (52) ein Klemmelement (66) für eine angelenkte Schrägstütze (70) lösbar festliegt.

9. Schalung nach Ansprüch 8, dadurch gekennzeichnet, daß das Klemmelement (66) zwei den Außenflansch (16) an dessen Seitenkanten übergreifende Gehäuseplatten (76) aufweist, die mit jeweils einem innenliegenden Backensteg (77) od.dgl. an den inneren Flanschflächen anliegen und denen an der äußeren Flanschfläche jeweils ein bewegbares Klemmgegenstück (78) gegenüberliegt, wobei gegebenenfalls das Klemmgegenstück eine exzentrisch gelagerte Scheibe (78) und diese durch Drehung eines die Schrägstütze (70) tragenden Achsbolzens (68) in Klemmlage überführbar ist.

10. Schalung nach Anspruch 9, dadurch gekennzeichnet, daß beidseits der Schrägstütze (70) auf dem Achsbolzen (68) jeweils Distanzscheiben (69), die exzentrisch gelagerte Scheibe (78) und die Gehäuseplatten (76) angeordnet sind, wobei an einem Ende des Achsbolzens ein Handgriff festliegt.

11. Schalung nach wenigstens einem der Ansprüche 1 bis 10, dadurch gekennzeichnet, daß das freie Ende der Schrägstütze (70) einen quer zu deren Achse verlaufenden Haltezapfen (72) mit endwärtigen Radialbohrungen (73) trägt und diese wenigstens einen Erdanker (74) aufnehmen.

## Claims

1. Mould (10) comprising two mould walls (11, 12) defining a pouring space (20) having a plurality of adjacent shuttering panels (44), beam sections (14) supporting said shuttering panels at the outer surface of the mould and bracing elements (34), characterised in that beam sections (14) extending vertically in the fitting position and each containing two detachable beam sections (14_{d}; 14_{b}; 14_{c}) in a modular dimension (i₄) or a plurality thereof are connected to form a frame near their upper and lower ends by means of ridge or transverse sections (22, 30) of telescopic type, the said frame being vertically adjustable in the modular dimension and being braced by diagonal tying members (34), and that the mould (10) is longitudinally adjustable in both its vertical extension and in at least a horizontal direction in the modular dimension.

2. Mould according to claim 1, characterised in that the ridge section (22) has beam sections (14_{c}) and a T-beam (24) connecting them to an end supporting element (25).

3. Mould according to claim 1 or claim 2, characterised in that the lower transverse section (30) has axially engaging tubular sections (30ₐ, 30b) and is extended in a tubular manner by extension pieces (30_{c}).

4. Mould according to one of claims 1 to 3, characterised in that the ridge section (22) and/or the transverse section (30) pass(es) through the inner flanges (15) of the I-beams (14) via end bolts (31) and is/are wedged against the latter, and/or that the diagonal tying elements (34) of the frame panel engage flag-like tie bolts (19, 19ₐ) or the like.

5. Mould according to one of claims 1 to 4, characterised in that side members (28) rest against approximately aligned I-beams (14) of a mould wall, said side members extending at right angles to the ridge sections (22) and carrying together with these a ceiling form (36), the side members (28) being connected at the corners if desired by a support for the corner pieces (38) forming the ceiling form (36).

6. Mould according to one of claims 1 to 5, characterised in that the shuttering panel (44) has a hollow section (46) at one longitudinal edge (45) overlapping said longitudinal edge in a parallel manner and at least one hinged strip (51) which can be guided by means of a locating recess (61) via locking elements on the flange of a vertical ceiling section (48) adjacent to the shuttering panel.

7. Mould according to one of claims 1 to 6, characterised in that two supporting sections (52) lying opposite one another on either side of the mould overlap the hollow sections (46) vertically and, both traversed by tie bolts (27), form a ladder-like tying member for the mould (10).

8. Mould according to one of claims 1 to 7, characterised in that a clamping member (66) for a hinged inclined bar (70) is detachably fixed to an outer flange (16) of the I-beam (14) and/or the supporting section (52).

9. Mould according to claim 8, characterised in that the clamping member (66) has two casing plates (76) overlapping the outer flange (16) at the side edges thereof, wherein each casing plate rests against the inner flange faces via an inner side bar (77) or the like and a movable complementary clamping member (78) lies opposite each casing plate at the outer flange face, the complementary clamping member, if desired, being an eccentrically mounted disc (78) which can be moved into the clamping position by means of rotation of an axle bolt (68) carrying the inclined bar (70).

10. Mould according to claim 9, characterised in that spacers (69), the eccentrically mounted disc (78) and the casing plates (76) are arranged on the axle bolt (68) on either side of the inclined bar (70), a handle being fixed to one end of the axle bolt.

11. Mould according to at least one of claims 1 to 10, characterised in that the free end of the inclined bar (70) is provided with a retaining pin (72) extending transversely to the axis thereof and having end radial bores (73) receiving at least one ground anchor (74).

## Revendications

1. Coffrage (10) comportant deux parois de coffrage (11, 12) délimitant un espace de coulée (20) qui comprend plusieurs panneaux de coffrage (44) adjacents, des poutrelles profilées (14) soutenant ceux-ci sur la face extérieure du coffrage, ainsi que des éléments raidisseurs (34),
caractérisé
en ce que les poutrelles profilées (14) verticales en position de montage, et comprenant des tronçons de poutrelles (14d; 14b; 14c) séparables et d'une longueur égale à la dimension modulaire (i₄) ou à un multiple de celle-ci, sont reliées par paires, à proximité de leurs extrémités supérieures et inférieures, par des profilés de faite ou des profilés transversaux (22, 30) conçus de façon à pouvoir être allongés de manière télescopique, pour constituer un cadre de hauteur variable selon la dimension modulaire et rigidifié par des éléments tendeurs (34) en diagonale, et en ce que le coffrage (10) est conçu de manière à être de longueur variable selon la dimension modulaire, aussi bien dans son étendue verticale que dans au moins une direction horizontale.

2. Coffrage selon la revendication 1, caractérisé en ce que le profil de faîte (22) comporte des tronçons de poutrelles (14c) ainsi qu'une poutrelle en "T" (24) reliant celles-ci à une pièce-support d'extrémité (25).

3. Coffrage selon la revendication 1 ou 2, caractérisé en ce que le profilé transversal inférieur (30) comprend des parties de tube (30a, 30b) s'engageant les unes dans les autres, et est prolongé par des embouts de prolongement (30c) sous forme de tube.

4. Coffrage selon l'une des revendications 1 à 3, caractérisé en ce que le profilé de faîte (22) et/ou le profilé transversal (30) comportant des tenons d'extrémité (31) traversent/traverse les ailes intérieures (15) des profilés en "I" (14) et y sont/est fixé/s par des coins, et/ou en ce que les éléments tendeurs en diagonale (34) du plan du cadre viennent en prise avec des tôles d'ancrage (19, 19a) en forme de talon d'accrochage.

5. Coffrage selon l'une des revendications 1 à 4, caractérisé en ce que sur les poutrelles en "I" (14) sensiblement alignées les unes sur les autres, d'une paroi de coffrage reposent des profilés latéraux (28) qui s'étendent perpendiculairement aux profilés de faîte (22) et supportent avec ceux-ci un coffrage de dalle de plafond (36), les profilés latéraux (28) étant, le cas échéant, reliés entre-eux au niveau des coins, par des pièces d'angle (38) constituant un appui pour le coffrage de dalle de plafond (36) .

6. Coffrage selon l'une des revendications 1 à 5, caractérisé en ce que le panneau de coffrage (44) comporte sur un de ses bords longitudinaux (45), un profilé creux (46) chevauchant ce bord parallèlement, ainsi qu'au moins une languette pivotante (51) qui par un évidement d'encliquetage (61), peut se positionner par l'intermédiaire d'éléments d'encliquetage sur l'aile d'un profilé formant couvre-joint vertical (48), appliquée sur le panneau de coffrage.

7. Coffrage selon l'une des revendications 1 à 6, caractérisé en ce que deux profilés d'étançonnement (52) disposés face à face de chaque côté du coffrage, chevauchant verticalement les profilés creux (46) et traversés ensemble par des boulons à écrous coulissants (27), constituent un ensemble de serrage en forme d'échelle pour le coffrage (10).

8. Coffrage selon l'une des revendications 1 à 7, caractérisé en ce que sur l'aile extérieure (16) de la poutrelle en "I" (14) et/ou du profilé d'étançonnement (52) est fixé de manière amovible, un élément de serrage (66) pour un étançon incliné (70) qui y est articulé.

9. Coffrage selon la revendication 8, caractérisé en ce que l'élément de serrage (66) comporte deux plaques de carter (76) qui s'engagent par-dessus l'aile extérieure (16) au niveau de ses bords longitudinaux, et qui s'appuient sur les faces intérieures de l'aile, chacune par l'intermédiaire d'un mors (77) ou analogue situé à l'intérieur et à chacune desquelles est opposé sur la face extérieure de l'aile, un élément conjugué de serrage (78), mobile, l'élément conjugué de serrage (78) étant le cas échéant, un disque monté de manière excentrique, qui peut être amené en position de blocage par rotation d'un axe (68) portant l'étançon incliné (70).

10. Coffrage selon la revendication 9, caractérisé en ce que sur l'axe (68) de chaque côté de l étançon incliné (70) sont montés respectivement des rondelles-entretoise (69) le disque (78) à montage excentrique et les plaques de carter (76), une poignée étant fixée à l'une des extrémité de l'axe (68).

11. Coffrage selon au moins l'une des revendications 1 à 10, caractérisé en ce que l'extrémité libre de l'étançon incliné (70) porte un tourillon de maintien (72) s'étendant transversalement à l'axe de l'étançon et comportant des perçages (73) de direction radiale qui reçoivent au moins un élément d'ancrage au sol (74).
